# EUROPÄISCHE PATENTSCHRIFT

(11) **EP 2 238 284 B1**
(45) Veröffentlichungstag und Bekanntmachung des Hinweises auf die Patenterteilung: **18.05.2011**
(21) Anmeldenummer: 09702635.5
(22) Anmeldetag: 02.01.2009
(51) Int. Cl.: D06F 37/06, D06F 58/04

(54) **TROMMEL FÜR EINE WÄSCHEBEHANDLUNGSMASCHINE**
DRUM FOR A LAUNDRY TREATMENT MACHINE
TAMBOUR POUR UNE MACHINE DE TRAITEMENT DU LINGE

(30) Priorität: 16.01.2008 DE 102008004661
(43) Veröffentlichungstag der Anmeldung: 13.10.2010
(73) Patentinhaber: BSH Bosch und Siemens Hausgeräte GmbH, 81739 München (DE)
(72) Erfinder: OERTEL, Christoph, 13595 Berlin (DE); RATFISCH, Uwe, 14193 Berlin (DE); SOMMER, Stephan, 14612 Falkensee (DE); WILDUNG, Wilfried, 14169 Berlin (DE)
(86) Internationale Anmeldenummer: PCT/EP2009/050002
(87) Internationale Veröffentlichungsnummer: WO 2009/090107

(56) Entgegenhaltungen:
- DE-A1- 19 951 743
- DE-A1-102006 010 179
- DE-B- 1 174 738
- US-A- 1 563 552

## Beschreibung

Die Erfindung betrifft eine Trommel für eine Wäschebehandlungsmaschine, wobei die Trommel innerhalb des Gehäuses der Wäschebehandlungsmaschine drehbar gelagert ist und mindestens eine Bodenscheibe sowie einen Mantel aufweist, die einzeln oder beide mit einer Wölbstruktur versehen sind.

Eine derartige Trommel ist aus DE 10 2006 010 179 A1 bekannt. Darin sind in den Trommelmantel in jeweils einer Linie entlang der Umfangsrichtung einzelne Elemente von Wölbstrukturen angeordnet, deren in der Flucht des Trommelmantels liegende Kontur eine Fläche mit mehreren, stetig ineinander übergehenden, bogenförmigen Grenzen bildet und nur eine einzige Symmetrieachse aufweist, die wenigstens annähernd in Umfangsrichtung des Trommelmantels verläuft. In den am stärksten gegenüber der Flucht des Trommelmantels ansteigenden Wandungsteilen der Elemente sind Flutlöcher angebracht, durch die ein Austausch zwischen dem Inneren der Trommel und ihrer Umgebung stattfinden kann.

In DE-PS 70 397 und in DE-AS 1 174 738 sind Wäschetrommeln beschrieben, deren Trommelmäntel quer zur Umfangsrichtung Leisten bzw. Rippen aufweisen. Diese dadurch gebildete Innen-Struktur soll den Effekt eines Waschbrettes nachahmen, bei dessen Einsatz die Wäsche von Hand über die Wellenstruktur gerieben wurde. Dieser Effekt kann die mechanische Behandlung der Wäsche unterstützen; er wird daher von Wäschereiexperten befürwortet. Die Trommel aus der DE 10 2006 010 179 A1 kann diesen Effekt nicht in ausreichendem Umfang darstellen, well dazu die Zahl der Elemente zu klein ist. Andererseits ist ein Trommelmantel mit reiner Wellen- bzw. Rippenstruktur nicht stabil genug und stellt auch in fertigungstechnischer Hinsicht ein nicht geringes Problem dar, weil sich ein Mantelblech mit Wellen- oder Rippenstruktur nur sehr schwierig mit den Böden der Trommel verbinden lässt.

Der Erfindung liegt daher die Aufgabe zugrunde, die Vorteile der Vorschläge aus dem Stande der Technik so miteinander zu vereinigen, dass eine Drehrichtungsabhängig unterschiedliche Wirkung erzielt werden kann, dass die Flutlöcher für die Wäsche

schonender angeordnet und verteilt werden können und dass die Struktur eine eigene Schöpfwirkung mitbringt, durch die aus einer unten im Laugenbehälter vorrätigen Wassermenge während der Trommeldrehung Wasser geschöpft und von oben auf die Wäsche gefördert werden kann.

Erfindungsgemäß wird diese Aufgabe durch die im Kennzeichen des Anspruches 1 beschriebenen Merkmale in der der Weise gelöst, dass die Wölbstruktur aus mindestens zwei die Trommel wenigstens teilweise umfassenden Reihen von prismenartigen Prägungen mit einer im Wesentlichen rechteckigen Grundfläche besteht, von den die eine in Umfangsrichtung der Trommel gerichtete Fläche in einem steilen Winkel, die entgegen gerichtete Fläche in einem flachen Winkel und von denen die Seitenflächen in einem wenigstens nahezu rechten Winkel zum Mantel stehen. Solche prismenartigen Prägungen, die in dichten Reihen vor- und nebeneinander in das Mantelblech geprägt sind, ahmen den Kunden überzeugende Waschbett-Wellenstrukturen des Standes der Technik nach, sind durch Prägepressen sehr einfach umzusetzen und sind aufgrund ihrer Vielzahl an der erforderlichen Waschmechanik wesentlich beteiligt. Durch die unterschiedliche Steilheit der Prismenflächen verbessern sich die Wäscheverteilung innerhalb der Trommel und die Entwässerung der Wäsche während des Schleudergangs; denn die Wirkflächen sind voneinander getrennt: Die flache ungelochte Fläche sorgt mit hohem Anpressdruck der Wäsche für die Entwässerung und die steile, gelochte Fläche für eine gute und barrierefrei Wasserabfuhr. Durch die verstärkte Schöpfwirkung kann der Wasserstand am Boden des umgebenden Laugenbehälters abgesenkt werden, wodurch die sogenannte tote Flotte vermindert wird. Letztendlich lässt die neue Struktur auch eine Erhöhung der Steifigkeit der gesamten Trommel erkennen.

Je nach konstruktiven Umfeldbedingungen können die Prägungen eine auf der Außenseite oder auf die Innenseite des Mantels sich aufwölbende Struktur bilden. Da die Prägungen jedenfalls vor dem Rollen des Trommelmantels hergestellt werden, können die Prägungen im Wesentlichen gleich gestaltet sein. Lediglich die Flutlöcher sollten, sofern die Trommel in einer Flüssigkeit führenden Wäschebehandlungsmaschine angewendet wird, von der Innenseite zur Außenseite gerichtet sein.

Die Entscheidung über die Abmessungen und der Anordnungen der einzelnen Prägungen zueinander muss ebenfalls den konstruktiven Umfeldbedingungen vorbehalten bleiben, die mit den Prozessabläufen der Wäschebehandlung abgestimmt werden sollten. Beispielsweise kann die Breite der rechteckigen Grundfläche etwa ihrer Länge oder dem Doppelten ihrer Länge u.s.w. entsprechen. Auch können die nebeneinander liegenden Reihen so zueinander versetzt sein, dass benachbarte Prägungen nicht miteinander korrespondieren. Auch die gemischte Anwendung von Prägungen unterschiedlicher Abmessungen, die zueinander in einem geradzahligen Verhältnis stehen sollten, um die erwünschte Rippenstruktur zu erhalten, kann erwogen werden.

Anhand von in der Zeichnung dargestellten Ausführungsbeispielen ist die Erfindung nachstehend erläutert. Es zeigen
- Fig. 1: eine Wäschetrommel einer Wäschebehandlungsmaschine mit drei Reihen von in den Trommelmantel von innen nach außen geprägten prismenartigen Elementen,
- Fig. 2: anhand eines entlang der Umfangsrichtung verlaufenden Schnitts durch den Trommelmantel das Verhältnis von Trommeldrehung zu Laugenfluss bei einer von außen nach innen geprägten Struktur,
- Fig. 3: Trommeldrehung und Laugenfluss entsprechend Fig. 2 bei einer von innen nach außen geprägten Struktur,
- Fig. 4: einen Abschnitt eines Trommelmantels vor dem Rollen zu einem Zy- linder mit Prägungen in einem Verhältnis von Breite (Abmessung pa- rallel zur Trommelachse) zur Länge (Abmessung in Umfangsrich- tung) der rechteckigen Grundfläche von 2 : 1 bei der Verteilung von drei Reihen von Prägungen auf der gesamten Breite des Trommel- mantels,
- Fig. 5: einen Abschnitt gemäß Fig. 4 mit einem Seitenverhältnis von 4 : 1 und ebenfalls drei Reihen von Prägungen,
- Fig. 6: einen Abschnitt gemäß Fig. 4 mit einem Seitenverhältnis von 2 : 1 und sechs Reihen von Prägungen,
- Fig. 7: einen Abschnitt gemäß Fig. 4, bei dem die nebeneinander liegenden Prägungen zueinander um eine halbe Länge versetzt sind,
- Fig. 8: einen Abschnitt gemäß Fig. 5, bei dem die nebeneinander liegenden Prägungen zueinander um eine halbe Länge versetzt sind,
- Fig. 9: einen Abschnitt gemäß Fig. 7, bei dem die nebeneinander liegenden Prägungen zueinander um eine halbe Länge versetzt sind, und
- Fig. 10: einen Abschnitt gemäß Fig. 6, bei dem Prägungen mit unterschiedli- chen Seitenverhältnissen gemischt angeordnet sind.
Die in Fig. 1 dargestellte Wäschetrommel 1 ist außerhalb der zugeordneten Wäschebehandlungsmaschine isoliert dargestellt, in der sie um eine Achse 1 rotieren könnte, und enthält eine Bodenscheibe 3, mit der die Trommel mittels eines Trommelsterns 4 in der Wäschebehandlungsmaschine befestigt sein kann. Der Trommelmantel 5 ist in bekannter Weise an der Bodenscheibe 3 befestigt und trägt drei umlaufende Reihen von Prägungen 6. Da am Trommelmantel 5 keine Flutlöcher zu sehen sind, könnte diese Trommel für eine Wäschebehandlungsmaschine vorgesehen sein, deren Behandlungsprozesse nicht mit Flüssigkeit durchgeführt werden. Die gestrichelten Bögen 7 kennzeichnen eine Umfangslinie der Trommel.

Entlang einer solchen Umfangslinie 7 verlaufen die in Fig. 2 und 3 dargestellten Schnitte durch den Trommelmantel 5, der in diesen Beispielen für mit Flüssigkeit durchgeführte Wäschebehandlungsprozesse mit Flutlöchern 8 ausgestattet ist, die in den steilen Flanken 10 der prismatischen Prägungen 5 sitzen. Hier sind die Übergänge zwischen den steilen (10) und den flachen Flanken 9 stark verrundet wiedergegeben. Sie können aber auch ähnlich der Darstellung in Fig. 1 scharfkantiger sein. Bei der Drehrichtung 11 der Trommel schöpfen die nach innen gerichteten Prägungen 6 durch ihre Flutlöcher 8 eine große Menge Wasser (Pfeile 12). In Gegendrehrichtung der Trommel entweicht hier wieder Wasser - in dann geringerer Menge bei normaler Behandlungsgeschwindigkeit, in erheblicher Menge jedoch bei Schleudergeschwindigkeit (gegen Pfeilrichtung 12). Die Prägungen 5 haben auch Seitenflächen 25, die wenigsten annähernd senkrecht auch dem Trommelmantel 5 stehen. In Fig. 2 ist eine dieser Seitenflächen 25 einer Prägung 5 durch eine gerasterte Fläche dargestellt.

Bei der in Fig. 3 dargestellten Trommel, deren Prägungen 5 nach außen gestellt sind, kehren sich die Verhältnisse von Trommeldrehung 11 und Wasserströmung 12 um.

Der in Fig. 4 dargestellte Trommelmantel-Abschnitt zeigt Prägungen 13 mit einem Verhältnis der Kantenlängen seiner rechteckigen Grundfläche von 2 : 1, entsprechend der Breite 14 (parallel zur Trommelachse 2) zur Länge 15 (in Umfangsrichtung). Von den Prägungen 13 dieser Größe haben nur drei Reihen auf der Trommelmantelbreite M nebeneinander Platz.

Der Abschnitt in Fig. 5 hat ebenfalls Prägungen 16 der Breite 14. Sie sind gegenüber den Prägungen 13 in Fig. 4 aber nur halb so lang (Länge 17). Daher ist ihr Seitenverhältnis 4 bis 5 : 1. Von dieser Form der Prägungen 16 gehen ebenfalls drei Reihen auf die Breite M des Trommelmantels 5.

Sechs Reihen von Prägungen 18 gehen auf die Breite M des Trommelmantels 5 in Fig. 6; den diese haben zwar ebenfalls die Länge 17 wie in Fig. 5 aber eine Breite 19, die nur halb so groß ist wie die in Fig. 4 und 5. Daher ist das Seitenverhältnis - wie in Fig. 4 - 2 : 1. Darüber hinaus sind auch Prägungen möglich, deren Breite und Länge mindestens nahezu übereinstimmen. Bei genügend kleinen Breiten kann man sogar zwölf und mehr Reihen von Prägungen im Trommelmantel 5 unterbringen.

Beim Rollen eines Trommelmantel-Bandes der Beispiele gemäß Fig. 4 bis 6 wird es, wenn man nicht besondere Vorkehrungen dagegen trifft, voraussichtlich zu Knicken im Trommelmantel 5 kommen, die genau an den Zwischenräumen zwischen zwei aufeinander folgenden Prägungen einer Reihe auftreten werden. Um diese Gefahr abzumildern bzw. gänzlich zu beseitigen, wählt man möglichst kleine Prägungen - daher viele nebeneinander - und versetzt sie von Reihe zu Reihe. Hierfür sind die Beispiele in Fig. 7 bis 9 geeignet, die ansonsten dieselben Merkmale aufweisen wie die Beispiel der Fig. 4 bis 6. In den Beispielen der Fig. 7 bis 9 ist der Versatz, z. B. 0,5 x 15, eine halbe Prägungslänge 15 bzw. 17. Man kann den Versatz aber auch kleiner wählen, z. B. ein Drittel der Länge 15, wenn drei Reihen auf der Mantelbreite M Platz haben, oder ein sechstel, wenn sechs Reihen auf der Mantelbreite M Platz haben. Der Bruchteil der Länge muss jedoch keine Proportionalität zur Zahl der Reihen aufweisen. Je kleiner der Versatz zwischen den Reihen ist, desto geringer wird die Neigung zur Knickung des Trommelmantels 5 beim Formen des Zylinders.

Beim Beispiel der Fig. 10 ist zwar kein Versatz der Reihen gegeneinander möglich, jedoch kann die Knickungsneigung auch durch genügend kleine Längen 21 der Prägungen 20 und 22 vermindert werden. Das Beispiel der Fig. 10 zeichnet sich aber noch durch eine weitere Besonderheit aus: Die Prägungen sind nicht alle gleich breit. Die Prägungen 20 haben gegenüber ihrer Länge 21 eine doppelt so große Breite 19. Dazwischen sind aber immer wieder Prägungen 22 angeordnet, deren Breite 14 das Vierfache ihrer Länge 21 beträgt. Die zusätzliche Besonderheit in diesem Beispiel ist, dass diese breiteren Prägungen 22 ebenfalls regelmäßig so angeordnet sind, dass beim Drehen der Trommel die auf ihrer Innenseite sich entlang wälzende Wäsche in Richtung des regelmäßigen Versatzes der zusätzlichen Prägungen 22 in Parallelrichtung zur Trommelachse bewegt wird. Zur Verdeutlichung dieses regelmäßigen Versatzes ist eine (sich schräg über die Reihen erstreckende) Folge von Prägungen 22 gerastert dargestellt. Dies kann man dazu ausnutzen, die Wäsche bevorzugt gegen die Trommelöffnung oder gegen den Trommelboden hin zu bewegen.

Selbstverständlich sind auch andere Kombinationen von Prägungen unterschiedlicher Abmessungen und Proportionen möglich. Dabei sind auch Mischungen unterschiedlichster Prägungen möglich, die einen Versatz in Umfangsrichtung wie auch eine sich schräg über die Reihen erstreckende Folge von gleichartigen Prägungen zulassen. Auch durch Mischungen von Prägungen, die in unterschiedliche Richtungen gestellt sind, lassen sich vorteilhafte Effekte erzielen. So können beispielsweise in Kombination von unterschiedlichen anderweitigen Ausprägungen des Trommelmantels, z. B. durch unterschiedlich geformte Wäschemitnehmer, in bestimmten Trommelmantel-Bereichen unterschiedliche mechanische Einwirkungen erzielt werden, die durch jeweils unterschiedliche Trommeldrehrichtungen noch unterstützt werden können.

## Patentansprüche

1. Trommel (1) für eine Wäschebehandlungsmaschine, wobei die Trommel innerhalb eines Gehäuses der Wäschebehandlungsmaschine drehbar gelagert ist und mindestens eine Bodenscheibe (3) sowie einen Mantel (5) aufweist, die einzeln oder beide mit einer Wölbstruktur versehen sind, **dadurch gekennzeichnet, dass** die Wölbstruktur aus mindestens zwei die Trommel (1) wenigstens teilweise umfassenden Reihen von prismenartigen Prägungen (6) mit einer im Wesentlichen rechteckigen Grundfläche besteht, von den die eine in Umfangsrichtung (7) der Trommel (1) gerichtete Fläche (10) in einem steilen Winkel, die entgegen gerichtete Fläche (9) in einem flachen Winkel und von denen die Seitenflächen (25) in einem wenigstens nahezu rechten Winkel zum Mantel (5) stehen.

2. Trommel nach Anspruch 1, **dadurch gekennzeichnet, dass** die Prägungen (6) eine auf der Außenseite des Mantels (5) sich aufwölbende Struktur bilden.

3. Trommel nach Anspruch 1, **dadurch gekennzeichnet, dass** die Prägungen (6) eine auf der Innenseite des Mantels (5) sich aufwölbende Struktur bilden.

4. Trommel für eine Flüssigkeit führende Wäschebehandlungsmaschine nach Anspruch 2 oder 3, **dadurch gekennzeichnet, dass** die im steilen Winkel auf dem Mantel (5) stehende Fläche (10) der Prägung (6) Flutlöcher (8) enthält.

5. Trommel nach einem der vorstehenden Ansprüche, **dadurch gekennzeichnet, dass** die Breite (14) der rechteckigen Grundfläche etwa ihrer Länge (15) entspricht.

6. Trommel nach einem der Ansprüche 1 bis 4, **dadurch gekennzeichnet, dass** die Breite (14, 19) der rechteckigen Grundfläche etwa ihrer doppelten (15, 17) Länge entspricht.

7. Trommel nach einem der Ansprüche 1 bis 4, **dadurch gekennzeichnet, dass** die Breite (15) der rechteckigen Grundfläche etwa ihrer vier- bis fünffachen Länge (17) entspricht.

8. Trommel nach einem der Ansprüche 1 bis 4, **dadurch gekennzeichnet, dass** auf der Breite (M) des Mantels (5) je nach Breite (14, 19) der Grundfläche drei bis zwölf Reihen von Prägungen (6, 16, 18, 20, 22) angeordnet sind.

9. Trommel nach einem der vorstehenden Ansprüche, **dadurch gekennzeichnet, dass** die Reihen am Trommelumfang so angeordnet sind, dass nebeneinander stehende Prägungen (6) miteinander fluchten.

10. Trommel nach einem der Ansprüche 1 bis 8, **dadurch gekennzeichnet, dass** die Reihen so angeordnet sind, dass nebeneinander liegende Reihen von Prägungen (6) zueinander versetzt sind, wobei benachbarte Prägungen (6) nicht miteinander korrespondieren.

## Claims

1. Drum (1) for a laundry treatment machine, wherein the drum is mounted to be rotatable within a housing of the laundry treatment machine and has at least one base disc (3) as well as a casing (5), which are individually or both provided with a bulged structure, **characterised in that** the bulged structure consists of at least two rows, which at least partly surround the drum (1), of prismatic stampings (6) with a substantially rectangular plan, of which one surface (10) oriented in circumferential direction (7) of the drum (1) stands at a steep angle and the oppositely directed surface (9) at a flat angle and of which the side surfaces (25) stand at an at least approximate right angle to the casing (5).

2. Drum according to claim 1, **characterised in that** the stampings (6) form an arched structure on the outer side of the casing (5).

3. Drum according to claim 1, **characterised in that** the stampings (6) form an arched structure on the inner side of the casing (5).

4. Drum for a liquid-conducting laundry treatment machine according to claim 2 or 3, **characterised in that** the surface (10), which stands at the steep angle on the casing (5), of the stamping (6) includes flood holes (8).

5. Drum according to any one of the preceding claims, **characterised in that** the width (14) of the rectangular plan approximately corresponds with the length (15) thereof.

6. Drum according to any one of claims 1 to 4, **characterised in that** the width (14, 19) of the rectangular plan approximately corresponds with twice (15, 17) the length thereof.

7. Drum according to any one of claims 1 to 4, **characterised in that** the width (15) of the rectangular plan approximately corresponds with four to five times the length (17) thereof.

8. Drum according to any one of claims 1 to 4, **characterised in that** depending on the respective width (14, 19) of the plan three to twelve rows of stampings (6, 16, 18, 20, 22) are arranged on the width (M) of the casing (5).

9. Drum according to any one of the preceding claims, **characterised in that** the rows are so arranged at the drum circumference that stampings (6) disposed adjacent to one another are aligned with one another.

10. Drum according to any one of claims 1 to 8, **characterised in that** the rows are so arranged that mutually adjacent rows of stampings (6) are offset relative to one another, wherein adjacent stampings (6) do not correspond with one another.

## Revendications

1. Tambour (1) pour une machine de traitement de linge, le tambour étant logé de manière rotative à l'intérieur d'un boîtier de la machine de traitement de linge et présentant au moins un disque de fond (3) ainsi qu'une enveloppe (5), qui sont munis, individuellement ou tous les deux, d'une structure bombée, **caractérisé en ce que** la structure bombée est constituée d'au moins deux rangées, comprenant le tambour (1) au moins en partie, d'empreintes (6) en forme de prismes, comprenant une surface de base essentiellement rectangulaire, dont une surface (10) dirigée dans le sens circonférentiel du tambour (1) est située dans un angle raide, dont la surface (9) dirigée à l'opposé est située dans un angle plat et dont les surfaces latérales (25) sont situées dans un angle au moins à peu près droit par rapport à l'enveloppe (5).

2. Tambour selon la revendication 1, **caractérisé en ce que** les empreintes (6) forment une structure se bombant sur le côté extérieur de l'enveloppe (5).

3. Tambour selon la revendication 1, **caractérisé en ce que** les empreintes (6) forment une structure se bombant sur le côté intérieur de l'enveloppe (5).

4. Tambour pour une machine de traitement de linge à circulation de liquide selon la revendication 2 ou 3, **caractérisé en ce que** la surface (10), située en angle raide sur l'enveloppe (5), de l'empreinte (6) contient des trous d'immersion (8).

5. Tambour selon l'une quelconque des revendications précédentes, **caractérisé en ce que** la largeur (14) de la surface de base rectangulaire correspond à peu près à sa longueur (15).

6. Tambour selon l'une quelconque des revendications 1 à 4, **caractérisé en ce que** la largeur (14, 19) de la surface de base rectangulaire correspond à peu près à sa double (15, 17) longueur.

7. Tambour selon l'une quelconque des revendications 1 à 4, **caractérisé en ce que** la largeur (15) de la surface de base rectangulaire correspond à peu près à quatre à cinq fois sa longueur (17).

8. Tambour selon l'une quelconque des revendications 1 à 4, **caractérisé en ce que** sur la largeur (M) de l'enveloppe (5), trois à douze rangées d'empreintes (6, 16, 18, 20, 22) sont disposées selon la largeur (14, 19) de la surface de base.

9. Tambour selon l'une quelconque des revendications précédentes, **caractérisé en ce que** les rangées sont disposées sur la circonférence du tambour de manière à ce que les empreintes (6) situées les unes à côté des autres soient mutuellement alignées.

10. Tambour selon l'une quelconque des revendications 1 à 8, **caractérisé en ce que** les rangées sont disposées de manière à ce que les rangées d'empreintes (6) situées les unes à côté des autres soient mutuellement décalées, les empreintes voisines (6) ne correspondant pas les unes aux autres.
